# EUROPÄISCHE PATENTSCHRIFT

(11) **EP 3 743 322 B1**
(45) Veröffentlichungstag und Bekanntmachung des Hinweises auf die Patenterteilung: **26.07.2023**
(21) Anmeldenummer: 19710302.1
(22) Anmeldetag: 25.02.2019
(51) Int. Cl.: B61L 23/04, B61L 25/02, B61L 15/00

(54) **MESSANORDNUNG UND VERFAHREN ZUM ERKENNEN EINES ENTGLEISENS**
MEASURING ARRANGEMENT AND METHOD FOR DETECTING A DERAILMENT
DISPOSITIF DE MESURE ET PROCÉDÉ DE DÉTECTION D'UN DÉRAILLEMENT

(30) Priorität: 23.03.2018 DE 102018204481
(43) Veröffentlichungstag der Anmeldung: 02.12.2020
(73) Patentinhaber: Siemens Mobility GmbH, 81739 München (DE)
(72) Erfinder: KOHLRUSS, Jacob Johannes, 38116 Braunschweig (DE)
(74) Vertreter: Siemens Patent Attorneys
(86) Internationale Anmeldenummer: PCT/EP2019/054529
(87) Internationale Veröffentlichungsnummer: WO 2019/179720

(56) Entgegenhaltungen:
- CN-U- 203 496 924
- DE-A1-102015 119 392
- JP-A- 2005 069 700
- US-A1- 2017 219 335
- US-A1- 2017 253 228

## Beschreibung

Bei Schienenfahrzeugen der Eisenbahntechnik wird ein etwaiges Entgleisen heutzutage durch das Betriebspersonal, insbesondere den Fahrzeugführer, erkannt, der im Falle eines Entgleisens das Schienenfahrzeug manuell notbremst.

Aus der Druckschrift US 2017/253228 A1 ist eine Messanordnung für ein spurgebundenes Fahrzeug, insbesondere Schienenfahrzeug, bekannt, welche eine Auswerteinrichtung aufweist, die eingerichtet ist, während einer aktuellen Fahrt in mindestens einer vorgegebenen räumlichen Messausrichtung aufgenommene Werte mit örtlich korrespondierenden, während einer oder mehrerer vorheriger Fahrten auf derselben Strecke aufgenommenen Referenzwerten zu vergleichen und im Falle, dass eine Abweichung eine vorgegebene Abweichungscharakteristik aufweist, ein Entgleisungswarnsignal zu erzeugen.

Aus der Druckschrift CN 203 496 924 U ist eine Entgleisungserkennungsvorrichtung einer elektrischen Lokomotive bekannt, welche Detektoren, beispielsweise Näherungsschalter aufweist. Wenn einer der Detektoren feststellt, dass der Abstand zwischen dem Wagenkasten der Lokomotive oder dem jeweiligen Rad und dem Gleis größer als ein vorgegebener Wert ist, dann kann eine Steuereinheit feststellen, dass die elektrische Lokomotive entgleist ist.

Die Druckschrift DE 10 2015 119392 A1 offenbart eine Messdaten-Korrelation um eine Entgleisung eines Schienenfahrzeugs zu erfassen.

Aufgrund der fortschreitenden Automatisierung, insbesondere mit Blick auf ein fahrerloses Fahren von Schienenfahrzeugen, besteht das Problem, ein Entgleisen automatisiert zuverlässig erkennen zu können.

Der Erfindung liegt somit die Aufgabe zugrunde, eine Messanordnung anzugeben, die ein Entgleisen eines spurgebundenen Fahrzeugs zuverlässig erkennen kann.

Diese Aufgabe wird erfindungsgemäß durch eine Messanordnung mit den Merkmalen gemäß Patentanspruch 1 gelöst. Vorteilhafte Ausgestaltungen des erfindungsgemäßen Verfahrens sind in Unteransprüchen angegeben.

Danach ist erfindungsgemäß vorgesehen, dass
- eine Abstandsmesseinrichtung eingerichtet ist, in mindestens zwei vorgegebenen räumlichen Messausrichtungen, von denen eine um einen vorgegebenen Schwenkwinkel nach rechts - nachfolgend rechte Messausrichtung genannt - und die andere um denselben Schwenkwinkel nach links - nachfolgend linke Messausrichtung genannt - relativ zur Längsrichtung des Fahrzeugs ausgerichtet ist, den jeweiligen Wert als Abstand zwischen der Abstandsmesseinrichtung und - in den zwei Messausrichtungen gesehen - befindlichen Objekten in der Umgebung unter Bildung eines rechten Messwertverlaufs und eines linken Messwertverlaufs zu messen, und
- die Auswerteinrichtung eingerichtet ist, während einer aktuellen Fahrt den rechten und linken Messwertverlauf der aktuell gemessenen Abstandswerte mit korrespondierenden rechten und linken Referenzwertverläufen der örtlich korrespondierenden Referenzwerte zu vergleichen und die Erzeugung des Entgleisungswarnsignals davon abhängig zu machen, ob etwaige Abweichungen zwischen einem der Messwertverläufe und dem korrespondierenden Referenzverlauf mit Abweichungen zwischen dem anderen Messwertverlauf und dessen korrespondierenden Referenzverlauf korrelieren.

Ein wesentlicher Vorteil der erfindungsgemäßen Messanordnung ist darin zu sehen, dass diese ein Entgleisen eines Fahrzeugs auf sehr einfache Weise erkennen kann, da lediglich Abstandswerte gemessen und mit Referenzwerten verglichen werden. Ein Entgleisen kann somit mit einem minimalen Komponentenaufwand und großer Zuverlässigkeit erkannt werden.

Als Abstandsmesseinrichtung kann beispielsweise ein Laserscanner eingesetzt werden.

Vorteilhaft ist es, wenn die Auswerteinrichtung ein Entgleisungswarnsignal erzeugt, das ein parallel zur Spur versetztes Entgleisen des Fahrzeugs anzeigt, wenn die Abweichungen des rechten und linken Messwertverlaufs von dem zugeordneten rechten und linken Referenzverlauf jeweils eine vorgegebene Schwelle überschreiten und die Abweichungen unterschiedliche Vorzeichen aufweisen.

Alternativ oder zusätzlich kann vorgesehen sein, dass die Auswerteinrichtung ein Entgleisungswarnsignal erzeugt, das eine seitliche Verdrehung des Fahrzeugs relativ zur vorgegebenen Fahrspur anzeigt, wenn die rechten und linken Messwertverläufe über dem Fahrzeugort gegenüber den zugeordneten Referenzverläufen jeweils einen örtlichen Versatz aufweichen, der eine vorgegebene Schwelle überschreitet, und die Versätze unterschiedliche Versatzrichtungen bzw. unterschiedliche Vorzeichen aufweisen. Der oder die Messausrichtungen oder zumindest eine der Messausrichtungen sind vorzugsweise relativ zur Horizontalen geneigt.

Bezüglich der Abstandsmesseinrichtung wird es als vorteilhaft angesehen, wenn diese eine Sendeeinrichtung, die zumindest einen Messstrahl erzeugt und diesen dauerhaft oder zumindest zeitlich abschnittsweise in der vorgegebenen räumlichen Messausrichtung aussendet, und eine Empfangseinrichtung aufweist, die objektseitig reflektierte oder gestreute Empfangsstrahlung des Messstrahls empfängt und anhand der Empfangsstrahlung, insbesondere anhand des Zeitverzugs zwischen dem Senden der Strahlung und dem Empfang der Empfangsstrahlung, die Abstandswerte erzeugt.

Auch kann in vorteilhafter Weise vorgesehen sein, dass die Abstandsmesseinrichtung, insbesondere deren Sendeeinrichtung, mehrere Messstrahlen gleichzeitig in unterschiedlichen räumlichen Messausrichtungen aussendet.

Alternativ oder zusätzlich kann in vorteilhafter Weise vorgesehen sein, dass die Abstandsmesseinrichtung, insbesondere deren Sendeeinrichtung, die Ausrichtung des oder der Messstrahlen über der Zeit verändert und Strahlung nacheinander in mehreren räumlichen Messausrichtungen aussendet.

Besonders vorteilhaft ist es, wenn die Abstandsmesseinrichtung den oder die Messstrahlen in einer Ebene um eine Rotationsachse oder jeweils um eine eigene Rotationsachse rotieren lässt.

Die Rotationsachse oder die Rotationsachsen sind vorzugsweise zur Vertikalen geneigt.

Die Abstandsmesseinrichtung verändert vorzugsweise die Neigung der Rotationsachse(n) während der Fahrt.

Der Vergleich von aufgenommenen Abstandswerten mit den zugeordneten Referenzwerten kann im Übrigen auch auf ausgewählte Objekte auf der Strecke begrenzt werden. Bei dieser Ausgestaltung erfolgt auf der Basis der aufgenommenen Abstandswerte zunächst eine Objekterkennung und/oder eine Objektklassifizierung, wobei die Erzeugung eines Entgleisungswarnsignals beispielsweise ausschließlich dann erfolgt, wenn ein Objekt erkannt und/oder klassifiziert wurde und gleichzeitig die aufgenommenen Abstandswerte von den erfassten Referenzwerten über ein vorgegebenes Maß hinaus abweichen.

Die Erfindung bezieht sich darüber hinaus auf ein Verfahren zum Erkennen eines Spurverlassens, insbesondere Entgleisens, bei einem spurgebundenen Fahrzeug, insbesondere Schienenfahrzeug, bei dem während einer aktuellen Fahrt in mindestens einer vorgegebenen räumlichen Messausrichtung aufgenommene Werte mit örtlich korrespondierenden, während einer oder mehrerer vorheriger Fahrten auf derselben Strecke aufgenommenen Referenzwerten verglichen werden und im Falle, dass eine Abweichung eine vorgegebene Abweichungscharakteristik aufweist, ein Entgleisungswarnsignal erzeugt wird.

Erfindungsgemäß ist bezüglich eines solchen Verfahrens vorgesehen, dass
- eine Abstandsmesseinrichtung in mindestens zwei vorgegebenen räumlichen Messausrichtungen, von denen eine um einen vorgegebenen Schwenkwinkel nach rechts - nachfolgend rechte Messausrichtung genannt - und die andere um denselben Schwenkwinkel nach links - nachfolgend linke Messausrichtung genannt - relativ zur Längsrichtung des Fahrzeugs ausgerichtet ist, den jeweiligen Wert als Abstand zwischen der Abstandsmesseinrichtung und - in den zwei Messausrichtungen gesehen - befindlichen Objekten in der Umgebung unter Bildung eines rechten Messwertverlaufs und eines linken Messwertverlaufs misst, und
- die Auswerteinrichtung während einer aktuellen Fahrt den rechten und linken Messwertverlauf der aktuell gemessenen Abstandswerte mit korrespondierenden rechten und linken Referenzwertverläufen der örtlich korrespondierenden Referenzwerte vergleicht und die Erzeugung des Entgleisungswarnsignals davon abhängig macht, ob etwaige Abweichungen zwischen einem der Messwertverläufe und dem korrespondierenden Referenzverlauf mit Abweichungen zwischen dem anderen Messwertverlauf und dessen korrespondierenden Referenzverlauf korrelieren.

Bezüglich der Vorteile des erfindungsgemäßen Verfahrens sei auf die obigen Ausführungen im Zusammenhang mit der erfindungsgemäßen Messanordnung verwiesen.

Die Erfindung wird nachfolgend anhand von Ausführungsbeispielen näher erläutert; dabei zeigen beispielhaft
- Figur 1: ein Ausführungsbeispiel für ein erfindungsgemäßes Schienenfahrzeug, das mit einem Ausführungsbeispiel für eine erfindungsgemäße Messanordnung ausgestattet ist, wobei die Figur 1 das Schienenfahrzeug im Normalbetrieb bzw. vor einem Entgleisen zeigt,
- Figur 2: die Messanordnung des Schienenfahrzeugs gemäß Figur 1 näher im Detail,
- Figur 3: das Schienenfahrzeug gemäß Figur 1 nach einem Entgleisen, bei dem das Schienenfahrzeug parallel zur Spur versetzt ist,
- Fig. 4-5: Messwertverläufe für den in der Figur 3 gezeigten Entgleisungszustand,
- Figur 6: das Schienenfahrzeug gemäß der Figur 1 im Falle eines Entgleisens, bei dem das Schienenfahrzeug gegenüber der vorgegebenen Fahrspur seitlich verdreht ist,
- Fig. 7-8: Messwertverläufe für den in der Figur 6 gezeigten Entgleisungszustand,
- Figur 9: ein Ausführungsbeispiel für ein erfindungsgemäßes Schienenfahrzeug, bei dem die Messanordnung einen Messstrahl in einer Ebene um eine Rotationsachse um 360° rotieren lässt, und
- Figur 10: die Anordnung der Rotationsachse bei der Messanordnung gemäß Figur 9 in einer Sicht von der Seite.

In den Figuren werden der Übersicht halber für identische oder vergleichbare Komponenten stets dieselben Bezugszeichen verwendet.

Die Figur 1 zeigt in einer schematischen Draufsicht ein Schienenfahrzeug 10, das sich auf einer Schienenanlage 20 entlang der Fahrtrichtung X bewegt. Bei der Darstellung gemäß Figur 1 wird beispielhaft davon ausgegangen, dass das Schienenfahrzeug 10 durch einen Tunnel 30 fährt, dessen in der Figur 1 rechte Tunnelwand mit dem Bezugszeichen 31 bezeichnet ist. Die in der Figur 1 linke Tunnelwand trägt das Bezugszeichen 32.

Das Schienenfahrzeug 10 ist mit einer Messanordnung 40 ausgestattet, die - gleichzeitig oder zeitlich nacheinander - einen Messstrahl M1 nach rechts und einen Messstrahl M2 nach links aussendet. Der rechte Messstrahl M1 ist um einen Schwenkwinkel ϕ1 gegenüber der Fahrtrichtung X geschwenkt; der linke Messstrahl M2 ist um einen Schwenkwinkel ϕ2 gegenüber der Fahrtrichtung X nach links verschwenkt. Beide Schwenkwinkel ϕ1 und ϕ2 sind bei dem Ausführungsbeispiel gemäß der Figur 1 gleich groß.

Während der Fahrt durch den Tunnel 30 tastet die Messanordnung 40 mit den beiden Messstrahlen M1 und M2 die rechte Tunnelwand 31 und die linke Tunnelwand 32 ab und bestimmt dabei den jeweiligen Abstand zur Tunnelwand. Die Abstandswerte werden mit abgespeicherten Referenzwerten, die bei einer oder mehreren früheren Fahrten aufgenommen worden sind, verglichen und es wird ein Entgleisungswarnsignal erzeugt, wenn die Abweichung zwischen aktuellen Abstandswerten und den abgespeicherten Referenzwerten eine vorgegebene Schwelle überschreitet.

Die Figur 2 zeigt ein Ausführungsbeispiel für die Messanordnung 40 gemäß Figur 1 näher im Detail.

Die Messanordnung 40 umfasst eine Abstandsmesseinrichtung 41, eine Ortungseinrichtung 42, einen Speicher 43 und eine Auswerteinrichtung 44.

Die Abstandsmesseinrichtung 41 weist eine Sendeeinrichtung 41a auf, die die beiden Messstrahlen M1 und M2 gemäß Figur 1 erzeugt und aussendet.

Eine Empfangseinrichtung 41b der Abstandsmesseinrichtung 41 misst die reflektierte oder gestreute Strahlung, die - in Messausrichtung gesehen - von in der Umgebung befindlichen Objekten zurück zur Abstandsmesseinrichtung 41 reflektiert bzw. zurück gestreut wird. Anhand der Empfangsstrahlung E1 und E2 erzeugt die Empfangseinrichtung 41b Abstandswerte, die zur Auswerteinrichtung 44 übermittelt werden. Der mit dem Messstrahl M1 erzeugte Abstandswert ist in der Figur 2 mit dem Bezugszeichen A(ϕ1) und der mit dem in der Figur 1 linken Messstrahl M2 erzeugte Abstandswert mit dem Bezugszeichen A(ϕ2) bezeichnet.

Die Auswerteinrichtung 44 empfängt von der Ortungseinrichtung 42 eine Ortsangabe, die den jeweiligen Ort X0 des Schienenfahrzeugs 10 auf der Schienenanlage 20 angibt. Die Auswerteinrichtung 44 fragt für den jeweiligen Ort X0 aus dem Speicher 43 abgespeicherte Referenzwerte R(X0, ϕ1) und R(X0, ϕ2) für die beiden Messstrahlen M1 und M2 ab. Die Referenzwerte R(X0, ϕ1) und R(X0, ϕ2) werden mit den aktuellen Abstandswerten A(ϕ1) und A(ϕ2) verglichen und mit Blick auf eine mögliche Entgleisung des Schienenfahrzeugs 10 ausgewertet.

Bei dem in der Figur 1 gezeigten Zustand befindet sich das Schienenfahrzeug 10 in einem normalen, also nichtentgleisten Zustand, so dass die aktuellen Abstandswerte A(ϕ1) und A(ϕ2) mit den jeweiligen Referenzwerten R(X0, ϕ1) und R(X0, ϕ2) für den jeweiligen Ort X0 zumindest im Wesentlichen übereinstimmen werden. Es gilt hier: $\left|A\left(φ1\right)-R\left(X0, φ1\right)\right| < GW$ und $\left|A\left(φ2\right)-R\left(X0, φ2\right)\right| < GW$ wobei GW eine vorgegebenen Schwelle bzw. einen vorgegebenen Toleranzwert bezeichnet.

Wird die Schwelle nicht überschritten, wird die Messanordnung 40 kein Entgleisungswarnsignal erzeugen.

Die Figur 3 zeigt das Schienenfahrzeug 10 auf der Schienenanlage 20 in einem Entgleisungszustand, bei dem das Schienenfahrzeug 10 parallel zur Spur der Schienenanlage 20 versetzt ist. Der Versatz ist in der Figur 3 mit dem Bezugszeichen V gekennzeichnet.

Der Versatz V schlägt sich in den Abstandswerten A(ϕ1) und A(ϕ2) nieder, wie beispielhaft in den Figuren 4 und 5 dargestellt ist.

Die Figur 4 zeigt den Messwertverlauf MVl der Abstandswerte A(ϕ2), die von dem linken Messstrahl M2 geliefert werden. Es lässt sich erkennen, dass die Abstandswerte A(ϕ2) durch das versetzte Entgleisen um den Versatz V größer als die in dem Speicher 43 abgespeicherten Referenzwerte R(X, ϕ2) werden und der Messwertverlauf MVl um den Versatz V gegenüber dem Referenzverlauf RVl zu größeren Abstandswerten verschoben wird.

In entsprechender Weise werden die Abstandswerte A(ϕ1), die von dem rechten Messstrahl M1 erzeugt werden, kleiner als die zugeordneten Referenzwerte R(X, ϕ2) sein, so dass der rechte Messwertverlauf MVr, der mit dem rechten Messstrahl M1 erzeugt wird, gegenüber dem korrespondierenden rechten Referenzverlauf RVr zu kleineren Abstandswerten verschoben wird.

Stellt die Auswerteinrichtung 44 ein solches gegenläufiges Verschieben der Messwertverläufe MVl und MVr gegenüber den zugeordneten Referenzverläufen RVl und RVr fest, so schließt sie daraus, dass das Schienenfahrzeug 10 parallel zur Spur versetzt entgleist ist und ein entsprechendes Entgleisungswarnsignal, das ein parallel zur Spur versetztes Entgleisen des Fahrzeugs anzeigt, erzeugt werden muss. Das erzeugte Entgleisungswarnsignal trägt in der Figur 2 das Bezugszeichen EWS.

Die Figur 6 zeigt das Schienenfahrzeug 10 gemäß den Figuren 1 und 3 für den Fall, dass es zu einem Entgleisen des Schienenfahrzeugs 10 gekommen ist, bei dem sich das Schienenfahrzeug 10 seitlich gegenüber der Fahrspur der Schienenanlage 20 verdreht hat. Aufgrund der Verdrehung des Schienenfahrzeugs 10 und aufgrund der Verdrehung der Messanordnung 40 werden die Messstrahlen M1 und M2 die jeweils zugeordnete Tunnelwand 31 bzw. 32 zeitlich und örtlich versetzt abtasten. So wird beispielsweise der in der Figur 6 mit dem Bezugszeichen 33 bezeichnete linke Vorsprung von der Messanordnung 40 zeitlich früher bzw. an einem früheren Ort erkannt werden als der örtlich korrespondierende rechte Vorsprung 34 an der rechten Tunnelwand 31.

Die Messwertverläufe und die zugehörigen Referenzverläufe sind in den Figuren 7 und 8 dargestellt. Es lässt sich erkennen, dass der linke Messwertverlauf MVl gegenüber dem Referenzverlauf RVl um einen örtlichen Versatz -dX nach links verschoben ist, da es - wie erläutert - aufgrund der seitlichen Verdrehung des Schienenfahrzeugs 10 - verglichen mit der Normalausrichtung der Messanordnung 40 - links zu einer verfrühten Objekterkennung kommt.

In entsprechender Weise wird der rechte Messwertverlauf MVr gegenüber dem zugeordneten rechten Referenzverlauf RVr um einen Versatz +dX nach rechts versetzt, wie in der Figur 8 dargestellt ist, da es aufgrund der seitlichen Verdrehung des Schienenfahrzeugs 10 - verglichen mit der Normalausrichtung der Messanordnung 40 - rechts zu einer verspäteten Objekterkennung kommt.

Die Auswerteinrichtung 44 wird bei dem Auftreten eines entsprechenden gegenläufigen Versatzes der Messwertverläufe MVl und MVr gegenüber den zugeordneten Referenzverläufen RVl und RVr auf ein seitliches Verdrehen des Schienenfahrzeugs 10 schließen und ein Entgleisungswarnsignal EWS erzeugen, das eine seitliche Verdrehung des Schienenfahrzeugs 10 relativ zur vorgegebenen Fahrspur anzeigt.

Die Figur 9 zeigt ein Ausführungsbeispiel für ein Schienenfahrzeug 10, bei dem die Messanordnung 40 einen Messstrahl M in einer Ebene um eine Rotationsachse 100 rotieren lässt. Es erfolgt somit eine Abtastung des Tunnels 30 um 360°.

Die Figur 10 zeigt die Messanordnung 40 des Schienenfahrzeugs 10 gemäß Figur 9 in einer Sicht von der Seite. Es lässt sich erkennen, dass die Rotationsachse 100 gegenüber der Vertikalen um einen Neigungswinkel θ geneigt ist. Durch die Neigung der Rotationsachse 100 wird sichergestellt, dass der Messstrahl M bei der Fahrt auch den vor dem Schienenfahrzeug 10 befindlichen Raum abtastet.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Ansprüche zu verlassen.

### Bezugszeichenliste

- 10: Schienenfahrzeug
- 20: Schienenanlage
- 30: Tunnel
- 31: rechte Tunnelwand
- 32: linke Tunnelwand
- 33: linker Vorsprung
- 34: rechter Vorsprung
- 40: Messanordnung
- 41: Abstandsmesseinrichtung
- 41a: Sendeeinrichtung
- 41b: Empfangseinrichtung
- 42: Ortungseinrichtung
- 43: Speicher
- 44: Auswerteinrichtung
- 100: Rotationsachse
- A(ϕ1): Abstandswert
- A(ϕ2): Abstandswert
- E1: Empfangsstrahlung
- E2: Empfangsstrahlung
- EWS: Entgleisungswarnsignal
- M: Messstrahl
- M1: rechter Messstrahl
- M2: linker Messstrahl
- MVl: linker Messwertverlauf
- MVr: rechter Messwertverlauf
- RVl: linker Referenzverlauf
- RVr: rechter Referenzverlauf
- R(X0, ϕ1): Referenzwert
- R(X0, ϕ2): Referenzwert
- V: Versatz
- X: Fahrtrichtung
- X0: Ort
- ϕ1: Schwenkwinkel
- ϕ2: Schwenkwinkel
- θ: Neigungswinkel
- -dX: Versatz
- +dX: Versatz

## Patentansprüche

1. Messanordnung (40) für ein spurgebundenes Fahrzeug, insbesondere Schienenfahrzeug (10),
- wobei die Messanordnung (40) eine Auswerteinrichtung (44) aufweist, die eingerichtet ist, während einer aktuellen Fahrt in mindestens einer vorgegebenen räumlichen Messausrichtung aufgenommene Werte (A(ϕ1), A(ϕ2)) mit örtlich korrespondierenden, während einer oder mehrerer vorheriger Fahrten auf derselben Strecke aufgenommenen Referenzwerten (R(X0, ϕ1), R(X0, ϕ2)) zu vergleichen und im Falle, dass eine Abweichung eine vorgegebene Abweichungscharakteristik aufweist, ein Entgleisungswarnsignal (EWS) zu erzeugen.
**dadurch gekennzeichnet, dass**
- eine Abstandsmesseinrichtung (41) eingerichtet ist, in mindestens zwei vorgegebenen räumlichen Messausrichtungen, von denen eine um einen vorgegebenen Schwenkwinkel (ϕ1) nach rechts - nachfolgend rechte Messausrichtung genannt - und die andere um denselben Schwenkwinkel (ϕ2) nach links - nachfolgend linke Messausrichtung genannt - relativ zur Längsrichtung des Fahrzeugs ausgerichtet ist, den jeweiligen Wert (A(ϕ1), A(ϕ2)) als Abstand zwischen der Abstandsmesseinrichtung (41) und - in den zwei Messausrichtungen gesehen - befindlichen Objekten in der Umgebung unter Bildung eines rechten Messwertverlaufs (MVr) und eines linken Messwertverlaufs (MVl) zu messen, und
- die Auswerteinrichtung (44) eingerichtet ist, während einer aktuellen Fahrt den rechten und linken Messwertverlauf (MVr, MVl) der aktuell gemessenen Abstandswerte (A(ϕ1), A(ϕ2)) mit korrespondierenden rechten und linken Referenzwertverläufen (RVr, RVl) der örtlich korrespondierenden Referenzwerte (R(X0, ϕ1), R(X0, ϕ2)) zu vergleichen und die Erzeugung des Entgleisungswarnsignals (EWS) davon abhängig zu machen, ob etwaige Abweichungen zwischen einem der Messwertverläufe (MVr, MVl) und dem korrespondierenden Referenzverlauf (RVr, RVl) mit Abweichungen zwischen dem anderen Messwertverlauf (MVr, MVl) und dessen korrespondierenden Referenzverlauf (RVr, RVl) korrelieren.

2. Messanordnung (40) nach Anspruch 1,
**dadurch gekennzeichnet, dass**
die Auswerteinrichtung (44) ein Entgleisungswarnsignal (EWS) erzeugt, das ein parallel zur Spur versetztes Entgleisen des Fahrzeugs anzeigt, wenn die Abweichungen des rechten und linken Messwertverlaufs (MVr, MVl) von dem zugeordneten rechten und linken Referenzverlauf (RVr, RVl) jeweils eine vorgegebene Schwelle überschreiten und die Abweichungen unterschiedliche Vorzeichen aufweisen.

3. Messanordnung (40) nach einem der voranstehenden Ansprüche,
**dadurch gekennzeichnet, dass**
die Auswerteinrichtung (44) ein Entgleisungswarnsignal (EWS) erzeugt, das eine seitliche Verdrehung des Fahrzeugs relativ zur vorgegebenen Fahrspur anzeigt, wenn die rechten und linken Messwertverläufe (MVr, MVl) über dem Fahrzeugort (XO) gegenüber den zugeordneten Referenzverläufen (RVr, RVl) jeweils einen örtlichen Versatz (V) aufweichen, der eine vorgegebene Schwelle überschreitet, und die Versätze (V) unterschiedliche Versatzrichtungen bzw. unterschiedliche Vorzeichen aufweisen.

4. Messanordnung (40) nach einem der voranstehenden Ansprüche,
**dadurch gekennzeichnet, dass**
die mindestens eine vorgegebene räumliche Messausrichtung oder zumindest eine der Messausrichtungen relativ zur Horizontalen geneigt ist.

5. Messanordnung (40) nach einem der voranstehenden Ansprüche,
**dadurch gekennzeichnet, dass**
- die Abstandsmesseinrichtung (41) eine Sendeeinrichtung (41a) aufweist, die zumindest einen Messstrahl (M, M1, M2) erzeugt und diesen dauerhaft oder zumindest zeitlich abschnittsweise in der vorgegebenen räumlichen Messausrichtung aussendet, und
- die Abstandsmesseinrichtung (41) eine Empfangseinrichtung (41b) aufweist, die objektseitig reflektierte oder gestreute Empfangsstrahlung(E1, E2) des Messstrahls (M, M1, M2) empfängt und anhand der Empfangsstrahlung (E1, E2), insbesondere anhand des Zeitverzugs zwischen dem Senden der Strahlung und dem Empfang der Empfangsstrahlung (E1, E2), die Abstandswerte (A(ϕ1), A(ϕ2)) erzeugt.

6. Messanordnung (40) nach einem der voranstehenden Ansprüche,
**dadurch gekennzeichnet, dass**
die Abstandsmesseinrichtung (41) mehrere Messstrahlen (M, M1, M2) gleichzeitig in unterschiedlichen räumlichen Messausrichtungen aussendet.

7. Messanordnung (40) nach einem der voranstehenden Ansprüche,
**dadurch gekennzeichnet, dass**
die Abstandsmesseinrichtung (41) die Ausrichtung des oder der Messstrahlen (M, M1, M2) über der Zeit verändert und Strahlung nacheinander in mehreren räumlichen Messausrichtungen aussendet.

8. Messanordnung (40) nach einem der voranstehenden Ansprüche,
**dadurch gekennzeichnet, dass**
die Abstandsmesseinrichtung (41) den oder die Messstrahlen (M, M1, M2) in einer Ebene um eine Rotationsachse (100) rotieren lässt.

9. Messanordnung (40) nach Anspruch 8,
**dadurch** g**ekennzeichnet**, dass
die Rotationsachse (100) zur Vertikalen geneigt ist.

10. Messanordnung (40) nach einem der voranstehenden Ansprüche 8 bis 9,
**dadurch** g**ekennzeichnet**, dass
die Abstandsmesseinrichtung (41) die Neigung der Rotationsachse (100) während der Fahrt verändert.

11. Verfahren zum Erkennen eines Spurverlassens, insbesondere Entgleisens, bei einem spurgebundenen Fahrzeug, insbesondere Schienenfahrzeug (10),
- während einer aktuellen Fahrt in mindestens einer vorgegebenen räumlichen Messausrichtung aufgenommene Werte (A(ϕ1), A(ϕ2)) mit örtlich korrespondierenden, während einer oder mehrerer vorheriger Fahrten auf derselben Strecke aufgenommenen Referenzwerten (R(X0, ϕ1), R(X0, ϕ2)) verglichen werden und im Falle, dass eine Abweichung eine vorgegebene Abweichungscharakteristik aufweist, ein Entgleisungswarnsignal (EWS) erzeugt wird,
**dadurch** g**ekennzeichnet**, dass
- eine Abstandsmesseinrichtung (41) in mindestens zwei vorgegebenen räumlichen Messausrichtungen, von denen eine um einen vorgegebenen Schwenkwinkel (ϕ1) nach rechts - nachfolgend rechte Messausrichtung genannt - und die andere um denselben Schwenkwinkel (ϕ2) nach links - nachfolgend linke Messausrichtung genannt - relativ zur Längsrichtung des Fahrzeugs ausgerichtet ist, den jeweiligen Wert (A(ϕ1), A(ϕ2)) als Abstand zwischen der Abstandsmesseinrichtung (41) und - in den zwei Messausrichtungen gesehen - befindlichen Objekten in der Umgebung unter Bildung eines rechten Messwertverlaufs (MVr) und eines linken Messwertverlaufs (MVl) misst, und
- die Auswerteinrichtung (44) während einer aktuellen Fahrt den rechten und linken Messwertverlauf (MVr, MVl) der aktuell gemessenen Abstandswerte (A(ϕ1), A(ϕ2)) mit korrespondierenden rechten und linken Referenzwertverläufen (RVr, RVl) der örtlich korrespondierenden Referenzwerte (R(X0, ϕ1), R(X0, ϕ2)) vergleicht und die Erzeugung des Entgleisungswarnsignals (EWS) davon abhängig macht, ob etwaige Abweichungen zwischen einem der Messwertverläufe (MVr, MVl) und dem korrespondierenden Referenzverlauf (RVr, RVl) mit Abweichungen zwischen dem anderen Messwertverlauf (MVr, MVl) und dessen korrespondierenden Referenzverlauf (RVr, RVl) korrelieren.

## Claims

1. Measurement arrangement (40) for a rail-bound vehicle, in particular rail vehicle (10),
- wherein the measurement arrangement (40) has an evaluation facility (44), which is configured to compare values (A(ϕ1), A(ϕ2)) recorded during a current journey in at least one predefined spatial measurement orientation with spatially corresponding reference values (R(X0, ϕ1), R(X0, ϕ2)) recorded during one or more previous journeys on the same route, and in the event that a deviation has a predefined deviation characteristic, to generate a derailment warning signal (EWS),
**characterised in that**
- a distance measurement facility (41) is configured, in at least two predefined spatial measurement orientations, of which one is oriented about a predefined tilt angle (ϕ1) to the right - referred to as the right-hand measurement orientation in the following - and the other about the same tilt angle (ϕ2) to the left - referred to as the left-hand measurement orientation in the following - relative to the longitudinal direction of the vehicle, to measure the respective value (A(ϕ1), A(ϕ2)) as a distance between the distance measurement facility (41) and - when viewed in the two measurement orientations - objects situated in the surrounding area with the formation of a right-hand measurement value progression (MVr) and a left-hand measurement value progression (MVl), and
- the evaluation facility (44) is configured, during a current journey, to compare the right-hand and left-hand measurement value progression (MVr, MVl) of the currently measured distance values (A(ϕ1), A(ϕ2)) with corresponding right-hand and left-hand reference value progressions (RVr, RVl) of the spatially corresponding reference values (R(X0, ϕ1), R(X0, ϕ2)), and to make the generation of the derailment warning signal (EWS) dependent upon whether any deviations between one of the measurement value progressions (MVr, MVl) and the corresponding reference progression (RVr, RVl) correlate with deviations between the other measurement value progression (MVr, MVl) and the corresponding reference progression (RVr, RVl) thereof.

2. Measurement arrangement (40) according to claim 1,
**characterised in that**
the evaluation facility (44) generates a derailment warning signal (EWS), which indicates a derailment of the vehicle offset in parallel with the track, when the deviations of the right-hand and left-hand measurement value progression (MVr, MVl) from the assigned right-hand and left-hand reference progression (RVr, RVl) in each case exceed a predefined threshold and the deviations have different signs.

3. Measurement arrangement (40) according to one of the preceding claims,
**characterised in that**
the evaluation facility (44) generates a derailment warning signal (EWS), which indicates a lateral skewing of the vehicle relative to the predefined travel lane, when the right-hand and left-hand measurement value progressions (MVr, MVl) about the vehicle location (XO) in each case deviate by a spatial offset (V) in relation to the assigned reference progressions (RVr, RVl) which exceeds a predefined threshold, and the offsets (V) have different offset directions or different signs.

4. Measurement arrangement (40) according to one of the preceding claims,
**characterised in that**
the at least one predefined spatial measurement orientation or the at least one of the measurement orientations is inclined relative to the horizontal.

5. Measurement arrangement (40) according to one of the preceding claims,
**characterised in that**
- the distance measurement facility (41) has a transmit facility (41a), which generates at least one measurement beam (M, M1, M2) and emits it, on a permanent basis or at least for some periods of time, in the predefined spatial measurement orientation, and
- the distance measurement facility (41) has a receive facility (41b), which receives receive radiation (E1, E2) of the measurement beam (M, M1, M2) reflected or scattered on the object side and, on the basis of the receive radiation (E1, E2), in particular on the basis of the time delay between the transmission of the radiation and the receipt of the receive radiation (E1, E2), generates the distance values (A(ϕ1), A(ϕ2)).

6. Measurement arrangement (40) according to one of the preceding claims,
**characterised in that**
the distance measurement facility (41) transmits a plurality of measurement beams (M, M1, M2) at the same time in different spatial measurement orientations.

7. Measurement arrangement (40) according to one of the preceding claims,
**characterised in that**
the distance measurement facility (41) alters the orientation of the measurement beam or measurement beams (M, M1, M2) over time and transmits radiation in succession in a plurality of spatial measurement orientations.

8. Measurement arrangement (40) according to one of the preceding claims,
**characterised in that**
the distance measurement facility (41) allows the measurement beam or measurement beams (M, M1, M2) to rotate in a plane about an axis of rotation (100).

9. Measurement arrangement (40) according to claim 8,
**characterised in that**
the axis of rotation (100) is inclined in relation to the vertical.

10. Measurement arrangement (40) according to one of the preceding claims 8 to 9,
**characterised in that**
the distance measurement facility (41) alters the inclination of the axis of rotation (100) during the journey.

11. Method for identifying a departure from a track, in particular derailment, in a rail-bound vehicle, in particular rail vehicle (10),
- values (A(ϕ1), A(ϕ2)) recorded during a current journey in at least one predefined spatial measurement orientation are compared with spatially corresponding reference values (R(X0, ϕ1), R(X0, ϕ2)) recorded during one or more previous journeys on the same route, and in the event that a deviation has a predefined deviation characteristic, a derailment warning signal (EWS) is generated, **characterised in that**
- a distance measurement facility (41), in at least two predefined spatial measurement orientations, of which one is oriented about a predefined tilt angle (ϕ1) to the right - referred to as the right-hand measurement orientation in the following - and the other about the same tilt angle (ϕ2) to the left - referred to as the left-hand measurement orientation in the following - relative to the longitudinal direction of the vehicle, measures the respective value (A(ϕ1), A(ϕ2)) as a distance between the distance measurement facility (41) and - when viewed in the two measurement orientations - objects situated in the surrounding area with the formation of a right-hand measurement value progression (MVr) and a left-hand measurement value progression (MVl), and
- the evaluation facility (44), during a current journey, compares the right-hand and left-hand measurement value progression (MVr, MVl) of the currently measured distance values (A(ϕ1), A(ϕ2)) with corresponding right-hand and left-hand reference value progressions (RVr, RVl) of the spatially corresponding reference values (R(X0, ϕ1), R(X0, ϕ2)), and makes the generation of the derailment warning signal (EWS) dependent upon whether any deviations between one of the measurement value progressions (MVr, MVl) and the corresponding reference progression (RVr, RVl) correlate with deviations between the other measurement value progression (MVr, MVl) and the corresponding reference progression (RVr, RVl) thereof.

## Revendications

1. Dispositif (40) de mesure pour un véhicule guidé sur rail, en particulier pour un véhicule (10) ferroviaire,
- dans lequel le dispositif (40) de mesure a un dispositif (44) d'analyse, qui est agencé pour, pendant une circulation en cours, comparer des valeurs (A(ϕ1), A(ϕ2)), prises dans une direction de mesure dans l'espace donnée à l'avance, à des valeurs (R(X0, ϕ1), R(X0, ϕ2)) de référence correspondantes localement, prises sur la même voie pendant une ou plusieurs circulations précédentes, et pour, dans le cas où un écart a une caractéristique d'écart donnée à l'avance, produire un signal (EWS) d'avertissement de déraillement,
**caractérisé en ce que**
- un dispositif (41) de mesure de distance est agencé pour mesurer, dans au moins deux directions de mesure dans l'espace données à l'avance, dont l'une est dirigée, par rapport à la direction longitudinale du véhicule, d'un angle (ϕ1) de pivotement donné à l'avance vers la droite - désignée dans ce qui suit direction de mesure vers la droite - et dont l'autre est dirigée du même angle (ϕ2) de pivotement vers la gauche - désignée dans ce qui suit direction de mesure vers la gauche - la valeur (A(ϕ1), A(ϕ2)) respective comme distance entre le dispositif (41) de mesure de distance et des objets se trouvant - considérés dans les deux directions de mesure - dans l'environnement avec formation d'une courbe (MVr) à droite de valeurs de mesure et d'une courbe (MV1) à gauche de valeurs de mesure, et
- le dispositif (44) d'analyse est agencé pour comparer, pendant une circulation en cours, la courbe (MVr) de valeur de mesure à droite et la courbe (MV1) de valeur de mesure à gauche des valeurs (A(ϕ1), A(ϕ2)) de distance mesurées en cours à des courbes (RVr, RV1) de valeur de référence correspondantes à droite et à gauche des valeurs (R(X0, ϕ1), R(X0, ϕ2)) de référence correspondantes localement et pour rendre la production du signal (EWS) d'avertissement de déraillement dépendant du point de savoir si des écarts éventuels entre l'une des courbes (MVr, MV1) de valeur de mesure et la courbe (RVr, RV1) correspondante de référence sont corrélées à des écarts entre l'autre courbe (MVr, MV1) de valeur de mesure et sa courbe (RVr, RV1) correspondante de référence.

2. Dispositif (40) de mesure suivant la revendication 1,
**caractérisé en ce que**
le dispositif (44) d'analyse produit un signal (EWS) d'avertissement de déraillement, qui indique un déraillement du véhicule décalé parallèlement à la voie, si les écarts de la courbe (MVr, MV1) de valeur de mesure à droite et à gauche à la courbe (RVr, RV1) de référence à droite et à gauche associée dépassent respectivement un seuil donné à l'avance et si les écarts ont des signes différents.

3. Dispositif (40) de mesure suivant l'une des revendications précédentes,
**caractérisé en ce que**
le dispositif (44) d'analyse produit un signal (EWS) d'avertissement de déraillement, qui indique une torsion latérale des véhicules par rapport à la voie de circulation donnée à l'avance, si les courbes (MVr, MV1) de valeur de mesure à droite et à gauche, sur l'emplacement (XO) du véhicule s'écartent par rapport aux courbes (RVr, RV1) de référence associées respectivement d'un décalage (V) local, qui dépasse un seuil donné à l'avance et si les écarts (V) ont des directions d'écart différentes ou des signes différents.

4. Dispositif (40) de mesure suivant l'une des revendications précédentes,
**caractérisé en ce que**
la au moins direction de mesure dans l'espace donnée à l'avance ou au moins l'une des directions de mesure est inclinée par rapport à l'horizontal.

5. Dispositif (40) de mesure suivant l'une des revendications précédentes,
**caractérisé en ce que**
- le dispositif (41) de mesure de distance a un dispositif (41a) d'émission, qui produit au moins un faisceau (M, M1, M2) de mesure et envoie celui-ci en permanence ou au moins de temps en temps dans la direction de mesure dans l'espace donnée à l'avance, et
- le dispositif (41) de mesure de distance a un dispositif (41b) de réception, qui reçoit le rayonnement (E1, E2), réfléchi du côté de l'objet ou dispersé, du faisceau (M, M1, M2) de mesure et qui produit, à l'aide du rayonnement (E1, E2) de réception, en particulier à l'aide du retard dans le temps entre l'émission du rayonnement et la réception du rayonnement (E1, E2) de réception, les valeurs (A(ϕ1), A(ϕ2)) de distance.

6. Dispositif (40) de mesure suivant l'une des revendications précédentes,
**caractérisé en ce que**
le dispositif (41) de mesure de distance émet plusieurs faisceaux (M, M1, M2) de mesure en même temps dans des directions de mesure dans l'espace différentes.

7. Dispositif (40) de mesure suivant l'une des revendications précédentes,
**caractérisé en ce que**
le dispositif (41) de mesure de distance modifie, en fonction du temps, la direction du ou des faisceaux (M, M1, M2) de mesure et émet du rayonnement successivement dans plusieurs directions de mesure dans l'espace.

8. Dispositif (40) de mesure suivant l'une des revendications précédentes,
**caractérisé en ce que**
le dispositif (41) de mesure fait tourner le ou les faisceaux (M, M1, M2) de mesure dans un plan autour d'un axe (100) de rotation.

9. Dispositif (40) de mesure suivant la revendication 8,
**caractérisé en ce que**
l'axe (100) de rotation est incliné sur la verticale.

10. Dispositif (40) de mesure suivant l'une des revendications 8 à 9,
**caractérisé en ce que**
le dispositif (41) de mesure modifie l'inclinaison de l'axe (100) de rotation pendant la circulation.

11. Procédé de détection qu'une voie est quittée, en particulier d'un déraillement, pour un véhicule guidé sur rail, en particulier pour un véhicule (10) ferroviaire,
- pendant une circulation en cours, on compare des valeurs (A(ϕ1), A(ϕ2)), prises dans une direction de mesure dans l'espace donnée à l'avance, à des valeurs (R(X0, ϕ1), R(X0, ϕ2)) de référence correspondantes localement, prises pendant une ou plusieurs circulations précédentes sur la même voie, et, dans le cas où un écart a une caractéristique d'écart donnée à l'avance, on produit un signal (EWS) d'avertissement de déraillement,
**caractérisé en ce que**
- un dispositif (41) de mesure de distance est agencé pour mesurer, dans au moins deux directions de mesure dans l'espace données à l'avance, dont l'une est dirigée, par rapport à la direction longitudinale du véhicule, d'un angle (ϕ1) de pivotement donné à l'avance vers la droite - désignée dans ce qui suit direction de mesure vers la droite - et dont l'autre est dirigée du même angle (ϕ2) de pivotement vers la gauche - désignée dans ce qui suit direction de mesure vers la gauche - la valeur (A(ϕ1), A(ϕ2)) respective comme distance entre le dispositif (41) de mesure de distances et des objets se trouvant - considérés dans les deux directions de mesure - dans l'environnement avec formation d'une courbe (MVr) à droite de valeur de mesure et d'une courbe (MV1) à gauche de valeur de mesure, et
- le dispositif (44) d'analyse compare, pendant une circulation en cours, la courbe (MVr) de valeur de mesure à droite et la courbe (MV1) de valeur de mesure à gauche des valeurs (A(ϕ1), A(ϕ2)) de distance mesurées en cours à des courbes (RVr, RV1) de valeur de référence correspondantes à droite et à gauche des valeurs (R(X0, ϕ1), R(X0, ϕ2)) de référence correspondantes localement et rend la production du signal (EWS) d'avertissement de déraillement dépendant du point de savoir si des écarts éventuels entre l'une des courbes (MVr, MV1) de valeur de mesure et la courbe (RVr, RV1) correspondante de référence sont corrélées à des écarts entre l'autre courbe (MVr, MV1) de valeur de mesure et sa courbe (RVr, RV1) correspondante de référence.
